# EUROPÄISCHE PATENTSCHRIFT

(11) **EP 0 944 345 B1**
(45) Veröffentlichungstag und Bekanntmachung des Hinweises auf die Patenterteilung: **04.04.2001**
(21) Anmeldenummer: 97954896.3
(22) Anmeldetag: 09.07.1997
(51) Int. Cl.: A47L 17/08

(54) **SCHEUERKÖRPER**
SCOURING ELEMENT
ELEMENT DE RECURAGE

(30) Priorität: 29.11.1996 DE 19649540
(43) Veröffentlichungstag der Anmeldung: 29.09.1999
(73) Patentinhaber: Firma Carl Freudenberg, 69469 Weinheim (DE)
(72) Erfinder: Signoret, Carlos René, 1640 Pica de Buenos Aires (AR)
(74) Vertreter: Moldenhauer, Herbert
(86) Internationale Anmeldenummer: EP9703633
(87) Internationale Veröffentlichungsnummer: WO9823201

(56) Entgegenhaltungen:
- WO-A-96/22674
- BE-A- 526 921
- BE-A- 697 585
- DE-A- 2 455 157
- FR-A- 1 099 728
- FR-A- 1 503 801
- FR-E- 37 748
- FR-E- 38 318
- US-A- 1 549 368
- US-A- 1 703 259
- US-A- 1 890 812
- US-A- 2 066 420

## Beschreibung

### Technisches Gebiet

Ein Griffteil und ein Reinigungsteil aufweisende Scheuerkörper dienen zu vielfältigen Reinigungszwecken, insbesondere dem Haushalt zur Reinigung von Töpfen, Spülen und dergleichen.

### Stand der Technik

In der EP-A-0 141 863 ist ein Scheuerschwamm mit einem Griffteil aus weichem Polyurethanschaum und einem damit verbundenen Scheuerteil aus grobem Vliesstoff beschrieben. Dieser Scheuerschwamm stößt bei hartnäckigen Verschmutzungen an eine Grenze bezüglich der Reinigungsfähigkeit.

Weiterhin ist aus der DE-U-85 28 882 ein Scheuerschwamm auf Basis von Stahlwolle und einem geschäumten Kunststoff bekannt, wobei der geschäumte Kunststoff im Zentrum angeordnet ist und einen Mantel aus Stahlwolle aufweist. Hier besteht der Nachteil, daß beim Ergreifen des Scheuerschwamms der Benutzer der Gefahr von Verletzungen von hervorstehenden Stahlwollfäden ausgesetzt ist, die durch intensiven Gebrauch aus dem Scheuerschwamm herausragen können.

Aus der DE-U-84 18 640 ist ein Reinigungshilfsmittel aus einem Flechtwerk von Kunststoffäden bekannt, wobei die Kunststoffäden gekräuselte in Form eines Gewebes, eines Vlieses oder handlichen Ballens vorliegende Kunststoffstreifen sind, die einen rechteckigen Querschnitt aufweisen. Durch den rechteckigen Querschnitt werden Reinigungskanten gebildet. Zwar wird durch die Wahl von Kunststoffäden die Gefahr von Verletzungen ausgeschlossen, gleichzeitig läßt jedoch auch die Scheuerleistung erheblich nach.

Die DE-A-2 455 157 zeigt in Fig. 2 und 3 eine Anordnung einer Stahlwollmatte im Seitenbereich eines Schaumstoffkörpers, wobei das Umschlagen der Stahlwollmatte um die Kanten des Schaumstoffkörpers und ein Einstecken in Einschnitte des Schaumstoffkörpers eine ausreichende Befestigung bewirkt.

Aus der US-A-2 066 420 ist ein Schwamm bekannt, bei dem das Reinigungsmaterial durch Einbettung in einen Schwammkörper seitlich umschlossen wird. Eine Reinigungswirkung entlang der Seitenfläche wird dadurch verhindert.

Aus der US-A-1 890 812 ist ein Scheuerkörper bekannt, der aus einem aus einem starren Material hergestellten Griffteil besteht, an dem ein metallischer, gewendelter Reinigungswerkstoff mittels einer Klammer befestigt ist. Der Schutz des Benutzers vor Berührungen mit dem Reinigungswerkstoff erfolgt durch eine Trennplatte zwischen dem Griffteil und dem Reinigungswerkstoff, wodurch eine echte funktionale Trennung zwischen Griffteil und Reinigungsteil vorliegt. Nachteilig ist hier, dass der Scheuerkörper im Grunde genommen nicht verformt werden kann.

Die Aufgabe der Erfindung besteht darin, einen Scheuerkörper zum Beseitigen von insbesondere festhaftenden Verunreinigungen zu schaffen, der in allen möglichen Lagen, flach oder aufgekantet, zum Scheuem unter hoher Krafteinwirkung eingesetzt werden kann.

### Darstellung der Erfindung

Gemäß der Erfindung besteht das Reinigungsteil aus kantigen, gewendelten Reinigungsmaterialien aus metallischem Werkstoff, das Griffteil zumindest teilweise aus Schaumstoff und das gewendelte Reinigungsmaterial ist auf der Rückseite der Reinigungsfläche und auf einem seitlichen Teilabschnitt mit dem Schaumstoff des Griffteils verbunden, in dems es adhäsiv an der angeschmolzenen Oberfläche des Schaumstoffs festgelegt ist. Damit ist sichergestellt, dass auch die Seitenflächen einen Beitrag zur Reinigung leisten. Dabei ist es möglich, die Verbindungsschicht flüssigkeitsdicht oder flüssigkeitsdurchlässig auszugestalten.

Je nach Einsatzzweck kann das Griffteil zur Verbesserung der Reinigungsleistung polygonal oder sternförmig sein. Dadurch entstehen Kanten oder Spitzen, über welche eine erhöhte Kraft einleitbar ist.

Vorzugsweise besteht das Griffteil aus einem Schaumstoff der Dichte 160 bis 300 g/m³.

Um die Stabilität des Scheuerkörpers zu erhöhen, kann das Griffteil ein Halteteil aus Hartkunststoff aufweisen, beispielsweise aus Polypropylen (PP), Polyethylen (PE), Polyurethan (PU), Polyester (PES) oder andere Kunstharze. Das Halteteil kann als Knauf oder als Stiel ausgebildet sein, so daß entweder eine direkte Betätigung in der Hand oder eine indirekte Aufnahme über den Stiel erfolgt.

Zur Verbesserung der Greifbarkeit und damit verbunden der Betätigung, kann das Griffteil eine umlaufende Einschnürung zum teilweise Eingriff der Finger aufweisen.

Zur weiteren Verbesserung der Greifbarkeit und Benutzbarkeit kann die der Hand zugewandte Rückseite des Griffteils aus- oder eingewölbt sein.

Zur Aufrechterhaltung einer hohen Scheuerleistung, selbst nach längerer Benutzung, ist es vorteilhaft, das Reinigungsmaterial doppelt gewendelt auszuführen.

Weiterhin ist es möglich, das Reinigungsmaterial in ein bis fünf Lagen übereinanderliegend anzuordnen, wobei mindestens eine Lage auch seitlich um das Griffteil herum angeordnet ist.

Als Reinigungsmaterial können Streifen mit rechteckigem Querschnitt mit einer Breite von 0,5 bis 3 mm verwendet werden, welche bei Auflage auf der zu reinigenden Oberfläche mindestens zwei aktive Kanten haben.

Dabei kann der Durchmesser der Wendel 3 bis 6 mm betragen.

Die Herstellung eines Scheuerkörpers wird derart bewirkt, daß die Verbindung des Reinigungsmaterials mit dem Schaumstoff durch Einschmelzen erfolgt, wobei eine Mikrowellen- oder Induktionserwärmung stattfindet. Dabei wird der Schaumstoff an sich aufgeschmolzen. Dazu eignet sich insbesondere ein Polyurethanschaumstoff.

### Kurzbeschreibung der Zeichnung

Anhand der Zeichnung wird die Erfindung näher erläutert. Es zeigen die
- Fig. 1: einen Scheuerkörper im Längsschnitt, die
- Fig. 2: eine Wendel des Reinigungsmaterials, die
- Fig. 3: das Prinzip der doppelten Wendel des Reinigungsmaterials und die
- Figuren 4a bis 4d: besondere Formen der äußeren Gestaltung des Scheuerkörpers.

### Ausführung der Erfindung

Der in Fig. 1 dargestellte Scheuerkörper weist ein Griffteil 1 und ein Reinigungsteil 2 auf. Das Reinigungsteil 2 besteht aus kantigen, gewendelten Reinigungsmaterialien 3, die in mehreren Lagen 3.1, 3.2 übereinanderliegen.

Das Griffteil 1 besteht zumindest teilweise aus Schaumstoff 4, an welchem das gewendelte Reinigungsmaterial 3 angebracht ist. Das Reinigungsmaterial 3 ist auch seitlich des Schaumstoffs 4 angeordnet, wozu der Schaumstoff 4 einen vorspringenden Teil 4a mit verringertem Außenumfang aufweist. Weiterhin weist das Griffteil 1 einen Halteteil 5 auf, der aus Hartkunststoff bestehen kann, beispielsweise PP, PE, PU.

Das Griffteil 1 ist mit einer umlaufenden Einschnürung 6 versehen, in welche bei der Benutzung des Scheuerkörpers die Finger eingreifen können. Die der Hand zugewandte Rückseite 7 des Griffteils 1 weist eine Wölbung 7 auf, welche sich über die gesamte Breite des Griffteils erstreckt. Diese Wölbung ist nach außen gerichtet, es kann aber auch eine nach innen gerichtete Wölbung vorgesehen werden.

Für den Schaumstoff 4 kommt ein Schaumstoff der Dichte von 160 bis 300 g/m³ in Frage, an welchem das Reinigungsmaterial 3 adhäsiv an der angeschmolzenen Oberfläche festgelegt ist. Hierzu muß der Schaumstoff 4, beispielsweise Polyurethan, schmelzbar sein.

Das Einschmelzen kann über eine Mikrowellen- oder Induktionserwärmung stattfinden.

In Fig. 2 wird das aus Metall bestehende Reinigungsmaterial 3 in Vergrößerung dargestellt. Gezeigt ist eine Wendel 8 eines Reinigungsmaterials 3 aus einem Streifen mit rechteckigem Querschnitt 9. Der Querschnitt 9 weist vier Kanten auf, von denen zwei Kanten 10, 11 nach außen wirksam sind. Der Durchmesser D der Wendel beträgt 3 bis 6 mm, die Breite B des Streifens 0,5 bis 3 mm.

Neben einem einfach gewendelten Reinigungsmaterial 3 kann auch ein doppelt gewendeltes Reinigungsmaterial gemäß Fig. 3 zur Anwendung kommen, wodurch die Mehrlagigkeit einfach gewendelten Reinigungsmaterials wirkungsgleich erreicht wird.

In den Fig. 4a bis 4d sind verschiedene Ausgestaltungen der äußeren Form des Scheuerkörpers dargestellt. Zum einen kann der Scheuerkörper rund bzw. oval ausgeführt werden, zum anderen als Polygon mit nach innen (Fig. 4b) oder nach außen (Fig. 4c und 4 d) gerichteten Kanten, wobei die Kanten selbst abgerundet sein können. So ergeben sich beispielsweise Sechsecke, Sterne oder Dreiecke.

## Patentansprüche

1. Scheuerkörper, aufweisend ein Griffteil (1) und ein Reinigungsteil (2), wobei das Griffteil (1) zumindest teilweise aus Schaumstoff (4) besteht, dadurch gekennzeichnet, daß das Reinigungsteil (2) aus kantigen, gewendelten Reinigungsmaterialien (3) aus metallischem Werkstoff besteht, und daß das gewendelte Reinigungsmaterial (3) auf der Rückseite der Reinigungsfläche und auf einem seitlichen Teilabschnitt (4a) mit dem Schaumstoff (4) des Griffteils (1) verbunden ist, indem es adhäsiv an der angeschmolzenen Oberfläche des Schaumstoffs (4) festgelegt ist.

2. Scheuerkörper nach Anspruch 1, dadurch gekennzeichnet, daß das Griffteil (1) polygonal oder sternförmig ist.

3. Scheuerkörper nach Anspruch 1 oder 2, dadurch gekennzeichnet, daß das Griffteil (1 ) einen Schaumstoff (4) der Dichte 160 bis 300 g/m³ aufweist.

4. Scheuerkörper nach einem der Ansprüche 1 bis 3, dadurch gekennzeichnet, daß das Griffteil (1) ein Halteteil (5) aus Hartkunststoff aufweist, beispielsweise aus PP, PE, PU, PES.

5. Scheuerkörper nach einem der Ansprüche 1 bis 4, dadurch gekennzeichnet, daß das Griffteil (1) eine umlaufende Einschnürung (6) zum teilweisen Eingriff der Finger aufweist.

6. Scheuerkörper nach einem der Ansprüche 1 bis 5, dadurch gekennzeichnet, daß eine der Hand zugewandte Rückseite (7) des Griffteils (1 ) aus- oder eingewölbt ist.

7. Scheuerkörper nach einem der Ansprüche 1 bis 6, dadurch gekennzeichnet, daß das Reinigungsmaterial (3) doppelt gewendelt ist.

8. Scheuerkörper nach einem der Ansprüche 1 bis 7, dadurch gekennzeichnet, daß das Reinigungsmaterial (3) in ein bis fünf Lagen übereinanderliegend an dem Griffteil (1) angeordnet ist und sich dort mindestens eine Lage auch seitlich um den Griff erstreckt.

9. Scheuerkörper nach einem der Anspruch 1 bis 8, dadurch gekennzeichnet, daß das Reinigungsmaterial (3) aus Streifen mit rechteckigem Querschnitt (9) mit einer Breite von 0,5 bis 3 mm besteht.

10. Scheuerkörper nach Anspruch 9, dadurch gekennzeichnet, daß der Durchmesser (D) der Wendel 3 bis 6 mm beträgt.

11. Verfahren zur Herstellung eines Scheuerkörpers nach einem der Ansprüche 1 bis 10, dadurch gekennzeichnet, daß die Verbindung des Reinigungsmaterials (3) mit dem Schaumstoff (4) durch Aufschmelzen erfolgt, wobei hierzu eine Mikrowellen- oder Induktionserwärmung stattfindet.

## Claims

1. A scouring element, having a gripping part (1) and a cleaning part (2), the gripping part (1) at least partly comprising foam (4), characterized in that the cleaning part (2) comprises angular, coiled cleaning materials (3) of a metallic substance, and in that the coiled cleaning material (3) is joined to the foam (4) of the gripping part (1) on the rear side of the cleaning surface and on a lateral subportion (4a) by being adhesively fixed on the incipiently melted surface of the foam (4).

2. A scouring element according to claim 1, characterized in that the gripping part (1) is polygonal or star-shaped.

3. A scouring element according to claim 1 or 2, characterized in that the gripping part (1) has a foam (4) of a density of 160 to 300 g/m³.

4. A scouring element according to any of claims 1 to 3, characterized in that the gripping part (1) has a holding part (5) of hard plastic, for example of PP, PE, PU, PES.

5. A scouring element according to any of claims 1 to 4, characterized in that the gripping part (1) has a peripheral constriction (6) for the partial engagement of the fingers.

6. A scouring element according to any of claims 1. to 5, characterized in that a rear side (7) of the gripping part (1) facing the hand is convexly or concavely curved.

7. A scouring element according to any of claims 1 to 6, characterized in that the cleaning material (3) is double-coiled.

8. A scouring element according to any of claims 1 to 7, characterized in that the cleaning material (3) is arranged in one to five layers, lying one on top of the other, on the gripping part (1) and at least one layer there also extends laterally around the grip.

9. A scouring element according to any of claims 1 to 8, characterized in that the cleaning material (3) comprises strips of rectangular cross section (9) with a width of 0.5 to 3 mm.

10. A scouring element according to claim 9, characterized in that the diameter (D) of the turns is 3 to 6 mm.

11. A method of producing a scouring element according to any of claims 1 to 10, characterized in that the joining of the cleaning material (3) to the foam (4) takes place by melting, microwave or induction heating taking place for this purpose.

## Revendications

1. Elément de récurage comprenant une partie de poignée (1) et une partie de nettoyage (2), la partie de poignée (1) étant formée, au moins partiellement, d'une matière alvéolaire (4), caractérisé en ce que la partie de nettoyage (2) est formée par des matériaux de nettoyage (3) métalliques à arêtes vives enroulés en hélice, et en ce que le matériau de nettoyage (3) enroulé en hélice est relié à la matière alvéolaire (4) de la partie de poignée (1), sur le côté arrière de la surface de nettoyage et sur un segment partiel latéral (4a), en le fixant de manière adhésive sur la surface fondue de la matière alvéolaire (4).

2. Elément de récurage selon la revendication 1, caractérisé en ce que la partie de poignée (1) a une forme polygonale ou en étoile.

3. Elément de récurage selon l'une des revendications 1 ou 2, caractérisé en ce que la partie de poignée (1) comprend une matière alvéolaire (4) ayant une densité de 160 à 300 g/m³.

4. Elément de récurage selon l'une des revendications 1 à 3, caractérisé en ce que la partie de poignée (1) comprend une partie de saisie (5) en matière plastique dure, par exemple en polypropylène, polyéthylène, polyuréthane ou polyester.

5. Elément de récurage selon l'une des revendications 1 à 4, caractérisé en ce que la partie de poignée (1) est pourvue d'un étranglement (6) périphérique permettant un engagement partiel des doigts.

6. Elément de récurage selon l'une des revendications 1 à 5, caractérisé en ce qu'un côté arrière (7) de la partie de poignée (1) tourné vers la main présente une courbure convexe ou concave.

7. Elément de récurage selon l'une des revendications 1 à 6, caractérisé en ce que le matériau de nettoyage (3) est enroulé de manière à former une double hélice.

8. Elément de récurage selon l'une des revendications 1 à 7, caractérisé en ce que le matériau de nettoyage (3) est disposé en une à cinq couches superposées sur la partie de poignée (1) et au moins une couche s'étend latéralement autour de la poignée également.

9. Elément de récurage selon l'une des revendications 1 à 8, caractérisé en ce que le matériau de nettoyage (3) est formé de bandes ayant une section transversale (9) rectangulaire avec une largeur de 0,5 à 3 mm.

10. Elément de récurage selon la revendication 9, caractérisé en ce que le diamètre (D) de l'hélice mesure de 3 à 6 mm.

11. Procédé de fabrication d'un élément de récurage selon l'une des revendications 1 à 10, caractérisé en ce que la liaison du matériau de nettoyage (3) avec la matière alvéolaire (4) s'effectue par fusion, un chauffage par micro-ondes ou par induction étant produit à cet effet.
